# EUROPÄISCHE PATENTSCHRIFT

(11) **EP 2 265 139 B1**
(45) Veröffentlichungstag und Bekanntmachung des Hinweises auf die Patenterteilung: **29.06.2011**
(21) Anmeldenummer: 09717481.7
(22) Anmeldetag: 05.03.2009
(51) Int. Cl.: A41B 11/00, A41B 11/02

(54) **EIN PAAR MITEINANDER LÖSBAR VERBINDBARER SOCKEN ODER STRÜMPFE MIT VERBESSERTER HALTBARKEIT**
A PAIR OF SOCKS OR STOCKINGS THAT CAN BE REMOVABLY CONNECTED TO ONE ANOTHER AND HAVE AN IMPROVED DURABILITY
PAIRE DE CHAUSSETTES OU DE BAS POUVANT ÊTRE LIÉS ENTRE EUX DE MANIÈRE DÉTACHABLE, À DURABILITÉ AMÉLIORÉE

(30) Priorität: 07.03.2008 DE 102008013191
(43) Veröffentlichungstag der Anmeldung: 29.12.2010
(73) Patentinhaber: De, Dennis, 72127 Kusterfingen (DE)
(72) Erfinder: De, Dennis, 72127 Kusterfingen (DE)
(74) Vertreter: Kutzenberger, Helga
(86) Internationale Anmeldenummer: PCT/EP2009/001613
(87) Internationale Veröffentlichungsnummer: WO 2009/109392

(56) Entgegenhaltungen:
- EP-A- 0 244 388
- WO-A-97/38596
- DE-A- 19 957 887
- US-A- 2 251 268

## Beschreibung

Die vorliegende Erfindung betrifft ein Paar miteinander lösbar verbindbarer Socken oder Strümpfe, bei dem an einer der beiden Socken oder an einem der beiden Strümpfe ein erstes Befestigungsteil zur lösbaren Aufnahme eines zweiten, komplementären Befestigungsteils fest angebracht ist und dieses Befestigungsteil mit der anderen der beiden Socken oder dem anderen der beiden Strümpfe fest verbunden ist, wobei das Strickgewebe der Socken oder der Strümpfe zumindest im Befestigungsbereich des jeweiligen Befestigungsteils eine Maschendichte von wenigstens 2000 MD aufweist und unter Mitverwendung eines von der Außenseite der Socken oder der Strümpfe nicht sichtbaren Verstärkungsfadens mit einer Reißfestigkeit gestrickt ist, die wenigstens der mittleren Reißfestigkeit aus der Reißfestigkeit des Grundfadens, des Plattierfadens und des Verstärkungsfadens des Strickgewebes entspricht, und wobei keiner der Fäden eine Reißfestigkeit < 10 cN/tex aufweist.

Es ist bereits bekannt, ein Paar Socken oder Strümpfe, wenn sie nicht getragen werden, lösbar miteinander zu verbinden, um das Ordnen von zusammengehörigen Socken zu vermeiden. Es passiert nämlich nicht selten, dass nach einer Wäsche von mehreren Paaren Socken oder Strümpfen, nicht zusammengehörige Paare von Socken oder Strümpfen zusammen aufbewahrt werden, da sie eine ähnliche Farbe insbesondere im künstlichen Licht haben. Bei natürlichem Licht fallen aber solche Unterschiede sehr viel deutlicher aus, so dass dies beim Tragen zu Unannehmlichkeiten führen kann.

Gemäß der Lehre von WO97/38596 wurde daher versucht, dieses Problem zu lösen, indem an jeweils einem Strumpf oder an einer Socke eines zusammengehörigen Paares ein erstes Befestigungsteil zur lösbaren Aufgabe eines zweiten komplementären Befestigungsteils fest angebracht worden ist und das zweite komplementäre Befestigungsteil mit dem jeweiligen anderen Socken oder Strumpf ebenfalls fest verbunden ist.

Die jeweils komplementären Teile der ein Paar Socken oder Strümpfe lösbar zu verbindenden Befestigungsteile können die Teile eines Druckknopfes, eines Klettverschlusses, eines Druckverschlusses, eines Drehverschlusses oder ein Verschluss aus Haken und Öse sein.

Die Befestigungsteile sind jeweils mit der Socke oder dem Strumpf fest verbunden, vorzugsweise durch Aufkleben, Aufnähen oder Aufstecken (WO97/38596).

Diese bekannte Kombination ermöglicht es, zusammengehörige Socken oder Strümpfe lösbar und nur zeitweise so stabil miteinander zu verbinden, dass die genannten Nachteile nicht auftreten. Probleme können bei dieser Kombination zur Verbindung zusammengehöriger Socken und Strümpfe dennoch auftreten, da die mit den Socken oder Strümpfen verbundenen Befestigungsteile nach längerem Tragen der Socken oder Strümpfe und insbesondere nach wiederholtem Waschen ausreißen können. Damit kann praktisch keine Garantie für eine dauerhafte Befestigung dieser Befestigungsteile, geeignet zur lösbaren Verbindung von Socken oder Strümpfen, an dem Strickgewebe für die übliche Haltbarkeitsdauer von Socken oder Strümpfen gegeben werden.

Zwar hat es im Stande der Technik nicht an Vorschlägen gefehlt, den Abrieb von Socken oder Strümpfen im Bereich der Ferse oder Fußspitze oder des gesamten Fußteils, der mit der Innenseite eines Schuhs in Berührung kommt, durch Mitstricken eines zusätzlichen Fadens vorzubeugen (US-A-4216662, EP-A-0808927). Scheuer- und Abriebvorgänge durch das Tragen von Socken oder Strümpfen sind aber keineswegs mit Belastungen zu vergleichen, denen die Kombination aus Befestigungsteilen im verbundenen Zustand z.B. während der Waschvorgänge durch die dabei auftretenden Druck- und Zentrifugal- Kräften ausgesetzt ist.

Gegenüber dem Stande der Technik war daher die Aufgabe zu lösen, ein Paar Socken oder Strümpfe zur Verfügung zu stellen, dessen Kombination aus lösbar miteinander verbindbarer Befestigungsteile die übliche Haltbarkeitsdauer von Socken oder Strümpfen mit dazwischenliegenden Reinigungsprozessen ohne einer Einbuße ihrer Brauchbarkeit übersteht.

Diese Aufgabe wird erfindungsgemäß durch das zur Verfügungstellen eines Paares miteinander lösbar verbindbarer, gestrickten Socken oder Strümpfe gelöst, bei dem an einer der beiden Socken oder an einem der beiden Strümpfe ein erstes Befestigungsteil zur lösbaren Aufnahme eines zweiten, komplementären Befestigungsteils fest angebracht ist und dieses Befestigungsteil mit der anderen der beiden Socken oder dem anderen der beiden Strümpfe ebenfalls fest verbunden ist, das dadurch gekennzeichnet ist, dass das Strickgewebe der Socken oder der Strümpfe zumindest im Befestigungsbereich des jeweiligen Befestigungsteils eine Maschendichte von wenigstens 2000 MD aufweist und unter Mitverwendung eines von der Außenseite der Socken oder der Strümpfe nicht sichtbaren Verstärkungspfaden mit einer Reißfestigkeit gestrickt ist, die wenigstens der mittleren Reißfestigkeit aus der Reißfestigkeit des Grundfadens, des Plattierfadens und des Verstärkungsfadens des Strickgewebes von mindestens 15 cN/tex entspricht, wobei keiner der Fäden eine Reißfestigkeit < 10 cN/tex aufweist.

Unter Außenseite einer Socke oder Strumpfes wird die beim Tragen der Socke oder des Strumpfes außenliegende Oberfläche, die sogenannte rechte Warenseite, der Socke oder Strumpfes erfindungsgemäß verstanden.

Nach einer bevorzugten erfindungsgemäßen Ausgestaltung sind das erste und zweite, vorzugsweise hitzebeständige Befestigungsteil jeweils die komplementären Teile eines Druckknopfes, eines Klettverschlusses, eines Steckverschlusses, eines Drehverschlusses oder eines Verschlusses aus Haken und Öse.

Vorzugsweise sind die Befestigungsteile koch- und/oder hitzebeständig. In einer weiteren bevorzugten Ausgestaltung der Erfindung ist das erste und zweite Befestigungsteil entweder auf jeden der beiden Socken oder der beiden Strümpfe eine Paares aufgenäht oder mit einem geeigneten Kleber, der koch- und/oder hitzebeständig ist, aufgeklebt.

In einer weiteren ebenfalls bevorzugten erfindungsgemäßen Ausgestaltung sind erstes und zweites Befestigungsteil jeweils auf ein vorzugsweise hitzebeständiges Gegenstück aufgesteckt, das sich auf der jeweils anderen Seite, vorzugsweise Innenseite (=linke Warenseite) der Socke oder des Strumpfes befindet und ggfs. durch die Socke oder den Strumpf hindurchragen kann.

Diese Steckverbindung kann vorzugsweise vor dem Tragen des Sockens oder der Strümpfe wieder gelöst werden, so dass die Befestigungsteile zwar fest aber vorzugsweise nicht permanent mit der Socke oder dem Strumpf verbunden sind. Dadurch kann ein ggfs. auftretendes, unangenehmes Drück und Scheuern für den Träger vermieden werden. Nach dem Tragen der Socken oder Strümpfe werden erstes und zweites Befestigungsteil jeweils mit der Steckverbindung ausgerüstet und das jeweilige Paar z.B. zum Reinigen verbunden.

Besonders bevorzugt werden erstes und zweites Befestigungsteil in dem Beinteil, ganz besonders bevorzugt außenliegend auf der Beinteil-Innenseite oder - Außenseite des Sockens oder des Strumpfes angebracht. Besonders bevorzugt ist für die Anbringung des Befestigungsteils jeweils die Beinteil-Innenseite des Sockens oder des Strumpfes.

Unter der Beinteil-Innenseite bzw. Beinteil-Außenseite einer Socke oder eines Strumpfes wird die Seite eines Beinteils, die die Innenseite des Beins bzw. die Außenseite des Beins beim Tragen bedeckt, erfindungsgemäß verstanden.

Nach einer weiteren Ausgestaltung der vorliegenden Erfindung sind erstes und zweites Befestigungsteil jeweils die komplementären Teile eines Druckknopfes, eines Klettverschlusses, eines Drehverschlusses oder eines Verschlusses aus Haken und Öse, die aus einem nicht rostenden Material, vorzugsweise aus Kunststoff oder Metall, ganz besonders bevorzugt aus Metall hergestellt worden sind, wobei das Material vorzugsweise koch- und/oder hitzebeständig und vorzugsweise auch für Allergiker geeignet ist.

Um die Haltbarkeit der lösbaren Verbindung aus Befestigungsteilen zumindest während der üblichen Gebrauchsdauer von Socken oder Strümpfen mit mehr als 100, vorzugsweise mehr als 200, besonders bevorzugt mehr als 300 dazwischen liegenden Waschvorgängen ohne Ausreißen der Befestigungsteile bzw. einer zerlegbaren Steckvorrichtung zu gewährleisten, muss zumindest im Befestigungsbereich des jeweiligen Befestigungsteils das Strickgewebe der Socken oder Strümpfe eine Maschendichte von wenigstens 2000 MD (bestimmt gem. DIN 53883) und das Strickgewebe zumindest im Befestigungsbereich unter Mitverwendung eines Verstärkungsfadens mit einer Reißfestigkeit gestrickt sein, die wenigstens der mittleren Reißfestigkeit aus der Reißfestigkeit des Grundfad ns, des Plattierfadens und des Verstärkungsfadens des Strickgewebes von mindestens 15 cN/tex entspricht, und keiner der drei Fäden eine Reißfestigkeit unter 10 cN/tex aufweisen.

Besonders bevorzugt beträgt die Maschendichte mindestens 4000 MD in diesem Befestigungsbereich, insbesondere dann, wenn ein Druckknopf, ein Steckverschluss oder ein lösbarer Verschluss aus einem Haken und einer Öse zum Verbinden eines Paar Sockens oder Strümpfe angebracht ist.

Die mittlere Reißfestigkeit Rm kann durch folgende Gleichung ausgerechnet werden: $Rm = \frac{Rg + Rp + Rν}{3} ,$ worin Rg, Rp und Rv für die jeweilige Reißfestigkeit des Grundfadens, des Plattierfadens und des Verstärkungsfadens steht und nach DIN EN ISO 2062 gemessen und in der Einheit [cN/tex] angegeben wird.

Gemäß der vorliegenden Erfindung beträgt die mittlere Reißfestigkeit des Strickgewebes zumindest im Befestigungsbereich des jeweiligen Befestigungsteils, wie vorstehend angegeben berechnet, mindestens 15 cN/tex. Weiterhin ist gemäß einer bevorzugten Ausführung der vorliegenden Erfindung die Reißfestigkeit des Verstärkungsfadens um mindestens 20 % höher als die Reißfestigkeit des Grundfadens des Strickgewebes.

Bei diesem Strickgewebe kann gemäß einer weiteren bevorzugten Ausführung der vorliegenden Erfindung der Durchmesser des Verstärkungsfadens höchstens dem Durchmesser des Plattierfadens entsprechen. Darüber hinaus kann der Verstärkungsfaden und der Plattierfaden aus demselben Material bestehen. Ebenso kann der Grundfaden und der Plattierfaden aus demselben Material oder aus unterschiedlichen Materialien bestehen.

Vorzugsweise besteht der Verstärkungsfaden aus Kunststoff, besonders bevorzugt aus Polyamid oder Polyester, oder zumindest teilweise aus einem natürlichen Material, vorzugsweise Hanf, Baumwolle, Schafwolle, Naturseide oder einer Mischung von wenigstens zwei dieser natürlichen Materialien.

Sofern der Grundfaden und der Plattierfaden des Strickgewebes aus demselben oder aus unterschiedlichen Materialien bestehen, können diese Materialien ausgewählt werden aus der Gruppe umfassend natürliche Materialien, vorzugsweise Baumwolle, Schafwolle, Seide, und synthetische Materialien, vorzugsweise Kunststoffe, vorzugsweise Polyamide oder Polyester.

Gemäß einer weiteren möglichen Ausführungsform der vorliegenden Erfindung kann der Grundfaden, der Plattierfaden und der Verstärkungsfaden des Strickgewebes gefärbt sein. Vorzugsweise weisen zumindest der Grundfaden und der Plattierfaden dieselbe Farbe auf. Vorzugsweise ist der Verstärkungsfaden transparent, vorzugsweise farblos transparent.

Vorzugsweise wird zumindest der Bereich, in dem das jeweilige Befestigungsteil an der Socke oder dem Stumpf angebracht wird, unter Einsatz des Verstärkungsfadens gestrickt. Besonders bevorzugt wird dieser Bereich bis zu einem Umkreis von mindestens 1 cm um das Befestigungsteil unter Einsatz eines Verstärkungsfadens gestrickt, um die notwendige mittlere Reißfestigkeit zu erzielen. Dieser Bereich, der unter Mitverwendung eines Verstärkungsfadens gestrickt wird, kann vorzugsweise eine ovale, kreisförmige, rechteckige, besonders bevorzugt eine kreisförmige oder ovale Form, in dem das jeweilige Befestigungsteil angebracht wird, aufweisen.

In einer weiteren bevorzugten Ausführungsform der vorliegenden Erfindung wird zumindest der jeweilige Befestigungsbereich für das jeweilige Befestigungsteil an einem Paar Socken oder Strümpfen mittels des sog. Sandwich-Plattierungsverfahren, insbesondere nach dem Jacquard-Hinterlegplattierungs-Verfahren gestrickt. Bei diesem Verfahren wird neben einem Grundfaden und einem Plattierfaden erfindungsgemäß zusätzlich ein Verstärkungsfaden mitgestrickt. Diese Verfahren eignen sich insbesondere zur Herstellung des Strickgewebes im Bereich des Befestigungsteils, da mittels dieser Verfahren der Verstärkungsfaden im Strickgewebe nicht sichtbar eingestrickt werden kann. An der sog. rechten Warenseite, d.h. der Außenseite des Sockens oder des Strumpfes, ist nach diesen Verfahren nur der Plattierfaden und an der linken Warenseite, d.h. der Innenseite des gestrickten Sockens oder Strumpfes, nur der Grundfaden sichtbar. Der dazwischenliegende Verstärkungsfaden ist bei diesen Verfahren nicht sichtbar.

Die genannten Strickverfahren sind gängige Strickverfahren, die u.a. zum Stricken von Socken oder Strümpfen eingesetzt werden. Sie sind beispielsweise in "Strumpf- und Feinstrumpfstrickerei Arbeitsergebnis Gesamttextil", Frankfurt am Main, 1987, Seite 4 und 13, ISSN 0176-8697 beschrieben.

Damit der Verstärkungsfaden auf der Außenseite, d. h. rechten Warenseite, der Socke oder des Strumpfes nicht sichtbar ist, vorzugsweise weder auf der Innenseite noch auf der Außenseite der Socke oder des Strumpfes, wird der Verstärkungsfaden in der Masche zwischen dem Grundfaden und dem Plattierungsfaden angeordnet.

Figur 1 gibt die Fadenanordnung im Bereich des Verstärkungsfadens in der Draufsicht wieder.

Gemäß Figur 1 ist der Verstärkungsfaden (3) zwischen dem Grundfaden (1) und dem Plattierfaden (2) angeordnet. Gemäß einer bevorzugten Ausführungsform, die in Figur 1 dargelegt wird, wird am Anfang (A) jeder Reiche zusätzlich zu dem Grundfaden (1) ein Verstärkungsfaden (3) eingelegt, der am Ende (E) des Verstärkungsbereiches wieder abgeschnitten wird, während der Grundfaden (1) und der Plattierfaden (2) weiter gestrickt werden. Mit (4) ist der sich gegen den Uhrzeigersinn drehende Strickzylinder bezeichnet.

Bei diesem Sandwich-Plattierungs-Strickverfahren wird vorteilhafterweise, wie bereits erwähnt, am Anfang jeder Reihe zusätzlich zu dem Grundfaden (1) ein Verstärkungsfaden (3) eingelegt, der am Ende des Verstärkungsbereiches wieder abgeschnitten wird, währenddessen der Grundfaden (1) und der Plattierfaden (2) durchgehend weiter gestrickt werden. Diese Verfahrensweise ermöglicht darüber hinaus, dass sich durch die Anwahl der Nadeln für das Verstricken des Verstärkungsfadens und durch dessen jeweiliges Abschneiden die Form des Verstärkungsbereichs variieren lässt und ggfs. an die Form des zu befestigenden Befestigungsteils angepasst werden kann.

Ein weiterer Gegenstand der vorliegenden Erfindung ist daher auch ein Verfahren zum Anbringen einer Kombination aus miteinander lösbar verbindbarer, vorzugsweise komplementärer Befestigungsteile auf einem Befestigungsbereich der jeweiligen Socken bzw. des Strumpfes eines zusammengehörigen Paares von Socken oder Strümpfen, wobei die geeigneten Befestigungsteile bereits vorstehend aufgeführt wurden, in dem das Strickgewebe der jeweiligen Socke oder Strumpfes im Befestigungsbereich, vorzugsweise bis zu einem Umkreis von mindestens 1 cm, aber bevorzugt nicht das gesamte Strickgewebe des jeweiligen Sockens oder Strumpfes, unter Mitverwendung eines Verstärkungsfadens nach einem Plattierungsverfahren mit einer Maschendichte von wenigstens 2000 MD gestrickt wird, wobei die Reißfestigkeit des Verstärkungsfadens wenigstens der mittleren Reißfestigkeit aus der Reißfestigkeit des Grundfadens, des Plattierfadens und des Verstärkungsfadens des Strickgewebes von mindestens 15 cN/tex entspricht und keiner der Fäden eine Reißfestigkeit < 10cN/tex aufweist, und die jeweiligen Befestigungsteile der lösbaren Verbindung jeweils dort angebracht werden.

In einer weiteren bevorzugten Ausführungsform wird der Befestigungsbereich nach dieser Verfahrensweise so gestrickt, dass der Bereich eine ovale, kreisförmige oder rechteckige Form, besonders bevorzugt eine kreisförmige oder ovale Form hat.

Darüber hinaus ist eine weitere bevorzugte Ausführungsform des erfindungsgemäßen Verfahrens, dass das Plattierungs-Strickverfahren so durchgeführt wird, dass beim erhaltenen Strickgewebe der Verstärkungsfaden von der Außenseite des Sockens oder Strumpfes, vorzugsweise von beiden Seiten der Socke oder des Strumpfes, d. h. von der rechten und linken Warenseite nicht sichtbar ist.

Daraus ergibt sich, dass vorzugsweise die Mitverwendung des Verstärkungsfadens bei der Herstellung der erfindungsgemäß ausgerüsteten Socken oder Strümpfe nur im Bereich, in dem das Befestigungsteil angebracht wird, und ggfs. bis hin zu einem bestimmten Umkreis davon, vorzugsweise im Beinteil der Socke oder des Strumpfes, notwendig ist und keineswegs für die Herstellung der ganzen Socke oder Strumpfes.

## Patentansprüche

1. Ein Paar miteinander lösbar verbindbarer, gestrickter Socken oder Strümpfe, bei dem an einer der beiden Socken oder an einem der beiden Strümpfe ein erstes Befestigungsteil zur lösbaren Aufnahme eines zweiten, komplementären Befestigungsteils fest angebracht ist und dieses zweite Befestigungsteil mit der anderen der beiden Socken oder dem anderen der beiden Strümpfe fest verbunden ist, wobei das Strickgewebe der Socken oder der Strümpfe zumindest im Befestigungsbereich des jeweiligen Befestigungsteils eine Maschendichte von wenigstens 2000 MD aufweist, **dadurch gekennzeichnet, dass** das Strickgewebe unter Mitverwendung eines von der Außenseite der Socken oder der Strümpfe nicht sichtbaren Verstärkungsfadens mit einer Reißfestigkeit gestrickt ist, die wenigstens der mittleren Reißfestigkeit aus der Reißfestigkeit des Grundfadens, des Plattierfadens und des Verstärkungsfadens des Strickgewebes von mindestens 15 cN/tex entspricht, wobei keiner der Fäden eine Reißfestigkeit < 10 cN/tex aufweist.

2. Ein Paar Socken oder Strümpfe gemäß Anspruch 1, **dadurch gekennzeichnet, dass** die Maschendichte wenigstens 4000 MD beträgt.

3. Ein Paar Socken oder Strümpfe gemäß einem der Ansprüche 1 oder 2,
**dadurch gekennzeichnet, dass** die Reißfestigkeit des Verstärkungsfadens um mindestens 20% höher ist als die Reißfestigkeit des Grundfadens.

4. Ein Paar Socken oder Strümpfe gemäß einem der Ansprüche 1 bis 3, **dadurch gekennzeichnet, dass** der Durchmesser des Verstärkungsfadens höchstens dem Durchmesser des Plattierfadens entspricht.

5. Ein Paar Socken oder Strümpfe gemäß einem der Ansprüche 1 bis 4, **dadurch gekennzeichnet, dass** der Grundfaden, Plattierfaden und der Verstärkungsfaden dieselbe Farbe aufweisen oder die Farbe des Grundfadens, des Plattierfadens und des Verstärkungsfadens unterschiedlich voneinander ist.

6. Ein Paar Socken oder Strümpfe gemäß einem der Ansprüche 1 bis 5, **dadurch gekennzeichnet, dass** der Verstärkungsfaden transparent, vorzugsweise farblos transparent ist.

7. Ein Paar Socken oder Strümpfe gemäß einem der Ansprüche 1 bis 6, **dadurch gekennzeichnet, dass** der Grundfaden und der Plattierfaden aus demselben Material oder aus unterschiedlichen Materialen bestehen.

8. Ein Paar Socken oder Strümpfe gemäß einem der Ansprüche 1 bis 7,
**dadurch gekennzeichnet, dass** der Verstärkungsfaden aus Kunststoff, vorzugsweise aus Polyamid oder Polyester, oder zumindest teilweise aus einem natürlichen Material, vorzugsweise Hanf, Baumwolle, Schafwolle, Naturseide oder einer Mischung von wenigstens zwei dieser natürlichen Materialen, besteht.

9. Ein Paar Socken oder Strümpfe nach einem der Ansprüche 1 bis 8, **dadurch gekennzeichnet, dass** der Verstärkungsfaden und der Plattierfaden aus demselben Material bestehen.

10. Ein Paar Socken oder Strümpfe gemäß einem der Ansprüche 1 bis 9,
**dadurch gekennzeichnet, dass** das erste und zweite Befestigungsteil jeweils an der Beinteil-Innenseite oder der Beinteil-Außenseite der Socken oder Strümpfe angebracht ist.

11. Ein Paar Socken oder Strümpfe gemäß einem der Ansprüche 1 bis 10,
**dadurch gekennzeichnet, dass** das erste und zweite Befestigungsteil jeweils komplementäre Teile eines Druckknopfes, eines Klettverschlusses, eines Steckverschlusses, eines Drehverschlusses oder eines Verschlusses aus Hake und Öse sind.

12. Ein Paar Socken oder Strümpfe gemäß einem der Ansprüche 1 bis 11,
**dadurch gekennzeichnet, dass** die Befestigungsteile aus nicht rostendem Material, vorzugsweise aus Metall und/oder Kunststoff sind.

13. Ein Paar Socken oder Strümpfe gemäß einem der der Ansprüche 1 bis 12,
**dadurch gekennzeichnet, dass** das erste und zweite Befestigungsteil jeweils auf der Socke oder auf den Strumpf aufgeklebt, aufgenäht oder aufgesteckt sind.

14. Ein Paar Socken oder Strümpfe gemäß einem der Ansprüche 1 bis 11,
**dadurch gekennzeichnet, dass** sowohl das erste als auch das zweite Befestigungsteil jeweils auf ein Gegenstück aufgesteckt ist, das sich auf der jeweils anderen Seite der Socke oder des Strumpfes als das Befestigungsteil befindet und ggfs. durch die Socke oder den Strumpf hindurch ragt, und dass diese Steckverbindung ggfs. zerlegbar und wieder zusammensetzbar ist.

15. Ein Verfahren zur Anbringung einer Kombination aus miteinander lösbar verbindbarer Befestigungsteile auf einen Befestigungsbereich der jeweiligen Socke bzw. des Strumpfes eines zusammengehörigen Paares von Socken oder Strümpfen gemäß einem der Ansprüche 1 bis 14, **dadurch gekennzeichnet, dass** das Strickgewebe der jeweiligen Socke oder des jeweiligen Strumpfes im vorzugsweise ovalen, kreisförmigen oder rechteckigen Befestigungsbereich, vorzugsweise bis zu einem Umkreis von mindestens 1 cm, unter Mitverwendung eines Verstärkungsfadens mit einer Reißfestigkeit, die wenigstens der mittleren Reißfestigkeit aus der Reißfestigkeit des Grundfadens, des Plattierfadens und des Verstärkungsfadens des Strickgewebes von mindestens 15 cN/tex entspricht, nach einem Plattierungsverfahren mit einer Maschendichte von mindestens 2000 MD gestrickt wird, wobei keiner der Fäden eine Reißfestigkeit kleiner 10 cN/tex aufweist, und die Befestigungsteile der lösbaren Verbindung jeweils dort angebracht werden.

## Claims

1. Pair of knitted socks or stockings which can be removably connected to one another, in which a first attachment part is firmly attached to one of the two socks or stockings in order to receive a second complementary attachment part in a removable manner, said second attachment part being firmly connected to the other of the two socks or stockings, the knitted fabric of the socks or stockings having a stitch density of at least 2000 SD at least in the attachment region of the respective attachment part, **characterised in that** the knitted fabric is knitted using a reinforcing thread which is not visible from the outside of the socks or stockings and has a tear resistance which corresponds to at least the average tear resistance of those of the ground thread, the plating thread and the reinforcing thread of the knitted fabric of at least 15 cN/tex, none of the threads having a tear resistance of < 10 cN/tex.

2. Pair of socks or stockings according to claim 1, **characterised in that** the stitch density is at least 4000 SD.

3. Pair of socks or stockings according to either claim 1 or claim 2, **characterised in that** the tear resistance of the reinforcing thread is greater by at least 20 % than the tear resistance of the ground thread.

4. Pair of socks or stockings according to any one of claims 1 to 3, **characterised in that** the diameter of the reinforcing thread corresponds at the most to the diameter of the plating thread.

5. Pair of socks or stockings according to any one of claims 1 to 4, **characterised in that** the ground thread, the plating thread and the reinforcing thread have the same colour or the colours of the ground thread, the plating thread and the reinforcing thread differ from one another.

6. Pair of socks or stockings according to any one of claims 1 to 5, **characterised in that** the reinforcing thread is transparent, preferably colourlessly transparent.

7. Pair of socks or stockings according to any one of claims 1 to 6, **characterised in that** the ground thread and the plating thread consist of the same material or of different materials.

8. Pair of socks or stockings according to any one of claims 1 to 7, **characterised in that** the reinforcing thread consists of plastics material, preferably of polyamide or polyester, or at least in part of a natural material such as hemp, cotton, sheep's wool, natural silk or a mixture of at least two of these natural materials.

9. Pair of socks or stockings according to any one of claims 1 to 8, **characterised in that** the reinforcing thread and the plating thread consist of the same material.

10. Pair of socks or stockings according to any one of claims 1 to 9, **characterised in that** the first and second attachment parts are each fitted to the inside leg or the outside leg of the socks or stockings.

11. Pair of socks or stockings according to any one of claims 1 to 10, **characterised in that** the first and second attachment parts are each complementary parts of a snap fastener, a Velcro strip fastener, a push-in fastener, a twist fastener or a hook and eye fastener.

12. Pair of socks or stockings according to any one of claims 1 to 11, **characterised in that** the attachment parts are made of rust-free material, preferably of metal and/or plastics material.

13. Pair of socks or stockings according to any one of claims 1 to 12, **characterised in that** the first and second attachment parts are each adhesively bonded, sewn or pushed onto the sock or stocking.

14. Pair of socks or stockings according to any one of claims 1 to 11, **characterised in that** both the first and second attachment parts are respectively pushed onto a counter-part which is located on the respective other side of the sock or stocking as the attachment part and optionally projects through the sock or stocking, and **in that** this push-in connection can optionally be taken apart and reassembled.

15. Method for attaching a combination of attachment parts, which can be removably connected to one another, to an attachment region of the respective sock or stocking of a matching pair of socks or stockings according to any one of claims 1 to 14, **characterised in that** the knitted fabric of the respective sock or respective stocking is knitted in the preferably oval, circular or rectangular attachment region, preferably up to a circle of at least 1 cm, using a reinforcing thread with a tear resistance corresponding to at least the average tear resistance of those of the ground thread, the plating thread and the reinforcing thread of the knitted fabric of at least 15 cN/tex, according to a plating method with a stitch density of at least 2000 SD, none of the threads having a tear resistance of < 10 cN/tex, and the attachment parts of the removable connection each being fitted thereto.

## Revendications

1. Paire de chaussettes ou de bas tricotés pouvant être raccordés de manière amovible l'un à l'autre, dans laquelle une première partie de fixation est fermement fixée à une des deux chaussettes ou bas afin de recevoir une deuxième fixation complémentaire d'une manière amovible, ladite deuxième partie de fixation étant raccordée fermement à l'autre des deux chaussettes ou bas, le tissu tricoté des chaussettes ou bas ayant une densité de mailles d'au moins 2000 au moins dans la zone de fixation de la partie de fixation respective, **caractérisée en ce que** le tissu tricoté est tricoté au moyen d'un fil de renfort qui n'est pas visible de l'extérieur des chaussettes ou bas et qui présente une résistance au déchirement correspondant à au moins la résistance au déchirement moyenne de celles du fil de tour, du fil à vaniser et du fil de renfort du tissu tricoté d'au moins 15 cN/tex, aucun des fils n'ayant une résistance au déchirement < 10 cN/tex.

2. Paire de chaussettes ou de bas selon la revendication 1, **caractérisée en ce que** la densité de mailles est d'au moins 4000.

3. Paire de chaussettes ou de bas selon la revendication 1 ou la revendication 2, **caractérisée en ce que** la résistance au déchirement du fil de renfort est au moins 20 % supérieure à la résistance au déchirement du fil de tour.

4. Paire de chaussettes ou de bas selon l'une quelconque des revendications 1 à 3, **caractérisée en ce que** le diamètre du fil de renfort correspond au maximum au diamètre du fil à vaniser.

5. Paire de chaussettes ou de bas selon l'une quelconque des revendications 1 à 4, **caractérisée en ce que** le fil de tour, le fil à vaniser et le fil de renfort ont la même couleur, ou que les couleurs du fil de tour, du fil à vaniser et du fil de renfort diffèrent l'une de l'autre.

6. Paire de chaussettes ou de bas selon l'une quelconque des revendications 1 à 5, **caractérisée en ce que** le fil de renfort est transparent, cette transparence étant de préférence incolore.

7. Paire de chaussettes ou de bas selon l'une quelconque des revendications 1 à 6, **caractérisée en ce que** le fil de tour et le fil à vaniser se composent de la même matière ou de matières différentes.

8. Paire de chaussettes ou de bas selon l'une quelconque des revendications 1 à 7, **caractérisée en ce que** le fil de renfort se compose d'une matière synthétique, de préférence de la polyamide ou du polyester ou, au moins en partie, d'une matière naturelle comme le chanvre, le coton, la laine de mouton, la soie naturelle, ou d'un mélange d'au moins deux de ces matières naturelles.

9. Paire de chaussettes ou de bas selon l'une quelconque des revendications 1 à 8, **caractérisée en ce que** le fil de renfort et le fil à vaniser sont composés de la même matière ou de matières différentes.

10. Paire de chaussettes ou de bas selon l'une quelconque des revendications 1 à 9, **caractérisée en ce que** les première et deuxième parties de fixation sont placées individuellement du côté intérieur ou du côté extérieur de la jambe des chaussettes ou des bas.

11. Paire de chaussettes ou de bas selon l'une quelconque des revendications 1 à 10, **caractérisée en ce que** les première et deuxième parties de fixation sont chacune des parties complémentaires d'un bouton-pression, d'une fixation Velcro, d'une fixation à enfoncer, d'une fixation tournante ou bien d'une fixation à crochet et oeillet.

12. Paire de chaussettes ou de bas selon l'une quelconque des revendications 1 à 11, **caractérisée en ce que** les parties de fixation sont faites d'un matériau inoxydable, d'un matériau métallique et/ou plastique de préférence.

13. Paire de chaussettes ou de bas selon l'une quelconque des revendications 1 à 12, **caractérisée en ce que** les première et deuxième parties de fixation sont chacune fixées par adhérence, cousues ou enfoncées dans la chaussette ou le bas.

14. Paire de chaussettes ou de bas selon l'une quelconque des revendications 1 à 11, **caractérisée en ce que** les première et deuxième parties de fixation sont respectivement enfoncées sur une contrepartie qui se trouve sur l'autre côté respectif de la chaussette ou du bas comme la partie de fixation et qui, en option, fait saillie dans la chaussette ou le bas, et **en ce que** cette fixation à enfoncer peut être, en option, détachée et rattachée.

15. Procédé pour fixer une combinaison de pièces de fixation qui peuvent être raccordées de manière amovible l'une à l'autre à une zone de fixation de la chaussette ou du bas respectif d'une paire assortie de chaussettes ou de bas selon l'une quelconque des revendications 1 à 14, **caractérisé en ce que** le tissu tricoté de la chaussette ou du bas respectif est tricoté dans la zone de fixation qui est de préférence ovale, circulaire ou rectangulaire, de préférence jusqu'à un cercle d'au moins 1 cm, au moyen d'un fil de renfort ayant une résistance au déchirement qui correspond à au moins la résistance au déchirement moyenne de celles du fil de tour, du fil à vaniser et du fil de renfort du tissu tricoté d'au moins 15 cN/tex, selon un procédé de vanisage avec une densité de mailles d'au moins 2000, aucun des fils n'ayant une résistance au déchirement < 10 cN/tex, et les parties de fixation du raccord amovible y étant individuellement placées.
